# EUROPÄISCHE PATENTSCHRIFT

(11) **EP 3 762 314 B1**
(45) Veröffentlichungstag und Bekanntmachung des Hinweises auf die Patenterteilung: **11.09.2024**
(21) Anmeldenummer: 19711512.4
(22) Anmeldetag: 06.03.2019
(51) Int. Cl.: B65D 88/12, B65D 90/08, B65D 90/24

(54) **BEGEHBARER METALLCONTAINER, VERFAHREN ZUR HERSTELLUNG EINES BEGEHBAREN METALLCONTAINERS, GEBÄUDE**
WALK-IN, WALK-ON METAL CONTAINER, METHOD FOR PRODUCING A WALK-IN, WALK-ON METAL CONTAINER, BUILDING
CONTENEUR MÉTALLIQUE PRATICABLE À PIED, PROCÉDÉ DE FABRICATION D'UN CONTENEUR MÉTALLIQUE PRATICABLE À PIED, BÂTIMENT

(30) Priorität: 08.03.2018 DE 102018105332
(43) Veröffentlichungstag der Anmeldung: 13.01.2021
(73) Patentinhaber: ANTEPOST GMBH, 88079 Kressbronn (DE)
(72) Erfinder: DITTMANN, Robert, 88079 Kressbronn (DE)
(74) Vertreter: Otten, Roth, Dobler & Partner mbB Patentanwälte
(86) Internationale Anmeldenummer: PCT/EP2019/055476
(87) Internationale Veröffentlichungsnummer: WO 2019/170693

(56) Entgegenhaltungen:
- WO-A1-02/081339
- DE-U1- 9 112 789
- DE-U1- 9 208 652
- US-A1- 2007 246 466

## Beschreibung

Die vorliegende Erfindung betrifft einen begehbaren Metallcontainer und ein Verfahren zur Herstellung eines solchen gemäß den Ansprüchen 1 und 10, sowie ein Gebäude nach Anspruch 13.

### Stand der Technik

Zum Transport, beispielsweise von sperrigeren Waren, mittels Bahn und insbesondere mittels Frachtschiffen, hat sich die Verwendung von Stahlcontainern, insbesondere genormten Frachtcontainern aus Stahlblech bewährt. Neben dem kleineren 20-Fuß-Container mit Abmaßen von 6 m x 2,4 m x 2,6 m ist der wohl häufigste Containertyp der 40-Fuß-Container mit den Maßen 12,2 m x 2,4 m x 2,6 m.

Zusätzlich zum Transport von Waren ist ein weiterer Anwendungszweck solcher stabilen Container die geschützte und/oder gesicherte Unterbringung und/oder auch der Transport von Vorrichtungen, Maschinen und/oder dergleichen mehr, wie z.B. Notstromaggregaten im MW-Leistungsbereich.

So offenbart beispielsweise die DE G 89 05 030 einen begehbaren Material-Container aus vorgefertigten Stahlbauteilen, mit Bodenplatte, Rückwandtafel, Seitenwandtafeln, Vorderwandtafeln mit Tür, Dachelement und Anschlageinrichtungen für ein Hebezeug. Die Wandtafeln und das Dachelement sind aus trapezförmig gewellten Blechen hergestellt und mit Schrauben an Eck-Hohlpfosten befestigt, um einen stabilen und gestaltfesten Container bereitzustellen.

Die EP 2 101 017 A2 offenbart ein transportables Daten-Center-Modul in der Form eines Stahlcontainers, dessen aus gefalzten Blechen gefertigte Seitenwandelemente und Dachelemente an Grundträgern und -stützen des Containers festgeschweißt sind.

Nachteilig an derartigen Containern ist zum einen die Beschränkung Ihrer Maximalmaße aufgrund deren Transporterfordernis, und zwar sowohl zu Land, also über Straßen, als auch zu Wasser, beispielsweise auf Containerschiffen, deren Ladeflächen entsprechend der standardisierten Containermaße gebaut sind, zu ihren Aufstellungsorten. Zum anderen besteht ein großer Kostendruck mit geringen Margen aufgrund der Vielzahl von Wettbewerbern in dieser Branche. Zusätzlich ist oft die Qualität der betreffenden Container entsprechend schlecht. Sowohl bzgl. der Herstellung als auch insbesondere bzgl. deren Dauerhaftigkeit.

Andererseits möchten z.B. Firmen, die beispielsweise auf ein Geschäft mit neuester Technologie setzen, wie z.B. Telekommunikationsunternehmen, Unternehmen die im Internet Speicherplätze anbieten und dergleichen mehr, entsprechende Anlagen oder Betriebsstätten in verschiedensten Ländern betreiben, oft fernab von jeglicher zuverlässiger Infrastruktur.

So stellen immer wieder schlecht oder oft gar nicht befestigte Straßen eine große Herausforderung für den Transport solcher großvolumigen Container dar. Diese Situation verschärft sich noch mit dem nicht unerheblichen Gewicht eines in einem solchen Stahlcontainer bereits eingebauten Notstromaggregats im Leistungsbereich von mehreren MW. Diese umfassen üblicherweise riesige Motoren mit mehreren zehntausend PS, einen entsprechend leistungsstarken Generator und zusätzlich einen mechanischen Energiespeicher zum schnellen Start des Notstromaggregates. Auch diese Aggregate müssen entsprechend massiv und damit schwer gebaut sein, um die im Betriebsfall auftretenden Kräfte zuverlässig und unbeschadet dauerhaft übertragen zu können.

Die WO 02/ 081 339 A1 offenbart einen Transportcontainer und ein Verfahren zum pallettierten Cargo-Transport von PKWs. Hierfür wird ein unten offener Metallcontainer vorgeschlagen, der in seinem Inneren ein Schienensystem umfasst, auf welchem zur Aufnahme der Pkws vorgesehene Lagerplatten im Sinne von Lagerboxen eines Regallagers mittels einem Stapler positioniert werden können. Der Container ist mit ausklappbaren Metallstützten versehen, um von einem Sattelschlepper aufgenommen und transportiert werden zu können.

Die US 2007 / 0 246 466 A1 offenbart einen türlosen Intermodal-Tansportcontainer. Dieser umfasst als tragendes Element eine Metallbodenplatte, auf der zur Bereitstellung unterschiedlicher Bodenformen weitere Bodenelemente positioniert werden können, und eine darauf verriegelbar aufsetzbare türlose Containerhaube.

Die DE 91 12 789 U1 offenbart einen Stellplatz für Abfallcontainer für die Fertigungsindustrie, insbesondere für die Metall verarbeitende Industrie, z.B. zur Aufnahme von Betriebs- Kühlmitteln, Schmierstoffen und dgl. Zur Aufnahme solcher Abfälle ist ein Container vorgesehen, der zum Schutz vor auslaufenden Flüssigkeiten auf einem Rost mit darunterliegender dichter Wanne steht.

Die Abfälle sollen einerseits vor Regen und Schnee und dem Zutritt Unbefugter geschützt werden andererseits soll der Container zur Beschickung und zu dessen Abtransport ohne Schwierigkeiten zugänglich sein. Dafür ist eine auf Schienen und Rollen verschiebbare Abdeckeinrichtung offenbart. Diese besteht aus einer oder mehreren, ineinanderschiebbaren Abdeckhauben mit einer verschließbaren Flügeltür an deren Stirnseite.

Die DE 92 08 652 U1 offenbart System-Lagerzellen für Gefahrstoffe. Darin werden zur Lagerung von boden- und wassergefährdenden Stoffen in Gefahrstofflagern ein Unterbau und eine Bodenwanne aus vorgefertigten Betonfertigteilen in Modulbauweise vorgeschlagen. Als Unterbau werden, in Schnittansicht betrachtet, jeweils zwei sich gegenüberliegend platzierte Bodenplatten mit zu ihrer gemeinsamen Mitte hin verlaufendem Gefälle angeordnet und auf der als Fundament dienenden Bodenwanne abgestützt. Die Bodenwanne ist aus Gründen der Dichtigkeit des Systems aus einem Stück hergestellt. Ein Schlitz zwischen den Stirnseiten der beiden Bodenplatten wird mit einem Gitter überdeckt, das in entsprechenden Aussparungen an den Oberseiten der Bodenplatten gelagert ist. Zur Kontrolle der Dichtigkeit des Troges werden unterhalb und neben diesem Absaugleitungen angebracht.

Der vorliegenden Erfindung wird daher die Aufgabe zugrunde gelegt, Nachteile der im einleitend beschriebenen Stand der Technik angegebenen, begehbaren Container abzubauen.

Die Lösung dieser Aufgabe erfolgt gemäß den Ansprüchen 1, 10 und 13. In den abhängigen Ansprüchen sind vorteilhafte und zweckmäßige Weiterbildungen angegeben.

Dementsprechend betrifft die vorliegende Erfindung einen begehbaren Metallcontainer gemäß Anspruch 1, insbesondere zur Unterbringung eines Notstromaggregates, umfassend Wandelemente und ein Dachelement. Dieser zeichnet sich dadurch, dass der begehbare Metallcontainer als bodenfreie Haube ausgebildet ist.

Dies hat den Vorteil, dass nur Material- und Herstellungsaufwand, und damit entsprechende Kosten für die Wand- und Dachelemente des in der Form einer Haube aufgebauten, begehbaren Metallcontainers anfallen. Material- und Herstellungsaufwand für einen Boden des begehbaren Metallcontainers, wie dies bei den bisher verwendeten, begehbaren Stahlcontainern der Fall war, entfällt hier vollständig.

Dieser Vorgehensweise liegt die Erkenntnis zugrunde, dass insbesondere bei schweren Vorrichtungen, wie dies beispielsweise bei Notstromaggregaten und deren einzelnen Komponenten, Motor, elektrische Maschine - Motor/Generator - und mechanischer Energiespeicher, der Fall ist, am jeweiligen Aufstellungsort ohnehin ausreichend kräftig ausgebildete statische Grundlagen zur Verfügung gestellt werden, beispielsweise ein Betonfundament, auf dem diese Komponenten aufgesetzt werden können. Der als Haube ausgebildete, begehbare Metallcontainer kann ebenfalls auf einem derart vorbereiteten Fundament oder dergleichen abgestützt oder direkt aufgesetzt werden, um einen von ihm gebildeten, geschützten Innenraum für darin unterzubringende Vorrichtungen, insbesondere eines Notstromaggregates oder dergleichen, bereitstellen zu können.

Gemäß einer vorteilhaften Weiterbildung kann der begehbare Metallcontainer so ausgebildet sein, dass bei ihm das wenigstens eine Wandelement und/oder das Dachelement als ein Container-Fertigteilelement gefertigt ist, insbesondere umfassend eine statische Grundkonstruktion aus wenigstens einer Blechtafel und Trägern, Stützen und ggf. einer oder mehreren Zwischenstreben, die insbesondere bevorzugt mit der Blechtafel mittels Schrauben statisch fest verschraubt sind, wobei der Schaft der Schraube zwischen Gewinde und Schraubenkopf einen geringeren Durchmesser aufweist als in dem Abschnitt, in dem das Gewinde ausgebildet ist, so dass das Gewinde nur in den Trägern, Stützen und der/den ggf. einen oder mehreren Zwischenstreben greift, mit der die betreffende Blechtafel verschraubt ist, so dass die Schraube auf beide mittels ihr zu verbindenden Teile, Blechtafel einerseits und Träger, bzw. Stützen oder Zwischenstreben andererseits, ein Anzugsmoment ausüben und damit beide fest gegeneinanderpressen kann.

Auch die und Träger, Stützen und/oder ggf. die Zwischenstreben können untereinander und/oder miteinander mittels Schrauben statisch fest verschraubt sein/werden. Z. B. um zwei vorgefertigte Elemente miteinander zu verbinden, wie beispielsweise ein Dachelement mit einem Wandelement, oder ein Wand- oder Dachelement mit einem mit einem weiteren Wand- oder Dachelement. Z. B. wenn der begehbare Metallcontainer aus mehr als einem Abschnittstück in einer Richtung betrachtet zusammengebaut werden soll, oder im Falle einer Verlängerung und/oder Verbreiterung und/oder eiern Erhöhung des begehbaren Metallcontainers.

Hierdurch kann der begehbare Metallcontainer einfach und unabhängig von Wetterbedingungen zusammengebaut werden, welche ggf. die Erzielung der vorgegebenen Qualität für den begehbaren Metallcontainer beeinträchtigen oder gar verunmöglichen können, wie z. B. hohe Luftfeuchtigkeit und/oder starker Regen. Eine dauerhafte Festigkeit der einzelnen Verbindungen zwischen den miteinander zu verbindenden Bauteilen wird unmittelbar mit Beendigung des Festschraubvorgangs für die jeweilige Schraube bewirkt und erhöht sich mit jeder weiteren fertiggestellten Schraubverbindung. Auch die endgültige Stabilität des fertiggestellten begehbaren Metallcontainers ist sofort nach Beendigung der letzten Schraubverbindung erzielt. Der begehbare Metallcontainer ist unmittelbar danach voll funktionsfähig. Dadurch ist insbesondere auch der Aufbau zuverlässig terminierbar.

Das Gewinde der Schraube kann dabei bei allen offenbarten Ausführungsformen als Selbstschneidegewinde ausgebildet sein. Dadurch kann die Schraube beim Einschrauben in ein entsprechend vorgesehenes Loch ein zu ihrem eigenen Gewinde komplementäres Gegengewinde in die Wandung des Lochs schneiden. Hierdurch kann der Zeitaufwand für den Zusammenbau des begehbaren Metallcontainers von vergleichsweise einem Aufwand von mehreren Tagen auf mehrere Stunden reduziert werden.

Der Schaft der Schraube kann an dem, dem Schraubenkopf gegenüberliegenden Ende einen angespitzten Abschnitt aufweisen, um das Ansetzen der Schraube am Loch zu erleichtern.

In dem das Loch umgebenden Bereich, sowohl in der Blechtafel als auch in dem anderen Bauteil, welches sein kann, ein Träger, eine Stütze und/oder eine Zwischenstrebe, und um die darin befindliche Schraube, kann ein den betreffenden Bauteildurchgang abdichtendes Dichtmittel aufgebracht sein, insbesondere aus einem streich- und/oder fließfähigem Material, zur Abdichtung des durch das Loch an dieser Stelle des betreffenden Bauteils bedingten Undichtigkeit.

Zwischen der Blechtafel und den Trägern, den Stützen und ggf. der einen oder mehreren Zwischenstreben kann ein Dicht- und/oder Kompressionsmaterial angeordnet sein, insbesondere ein Dichtband und/oder Kompressionsband, zur Abdichtung von Undichtigkeiten zwischen den betreffenden Bauteilen.

Gemäß einer ebenfalls vorteilhaften Weiterbildung kann das wenigstens eine Wandelement und/oder das Dachelement als ein Container-Fertigteilelement gefertigt sein, insbesondere umfassend eine statische Grundkonstruktion aus wenigstens einer Blechtafel und Trägern, Stützen und ggf. einer oder mehreren Zwischenstreben, die insbesondere bevorzugt mit der Blechtafel statisch fest verklebt sind, und/oder eine Isolierung.

Es ist auch möglich, beide Verbindungsweisen, Verschrauben und Verkleben miteinander zu kombinieren. Sowohl teilweises als auch vollständig. Ein Vorteil hierbei ist, dass durch die Schraubverbindung die Grundstabilität für den begehbaren Metallcontainers sofort bewirkt wird und die Klebeverbindung Zeit zum Aushärten und damit zur weiteren Erhöhung dessen Stabilität und/oder Dichtigkeit hat.

Durch die Ausbildung eines Wand- und/oder Dachelementes als Container-Fertigteilelement können diese an einem Ort jeweils als separate Bauteile vorgefertigt und in platzsparender und damit in der Regel auch wesentlich einfacher handzuhabender Weise an ihren Aufstellungsort verbracht werden. Vorort können dann die einzelnen Container-Fertigteilelemente, in weiter vorteilhafter Weise mittels eines vergleichsweise einfachen Hebemittels, wie beispielsweise einem auf einem LKW montierten Be- und Entladekran, einem Radlader, einem Baukran oder dergleichen vom Transportmittel zum endgültigen Aufstellungsort umgesetzt werden. Ein andernfalls ggf. erforderlicher Schwerlastkran wird dadurch nicht mehr benötigt, der damit verbundene Aufwand und die diesbezüglichen Kosten können somit ebenfalls in weiter vorteilhafter Weise eingespart werden.

In einer weiter vorteilhaften Weise kann das wenigstens eine Wandelement und/oder das Dachelement als ein Container-Fertigteilelement gefertigt sein, insbesondere umfassend eine statische Grundkonstruktion aus wenigstens einer Blechtafel und Trägern, Stützen und ggf. einer oder mehreren Zwischenstreben, die insbesondere bevorzugt mit der Blechtafel statisch fest verklebt sind, und/oder eine Isolierung. Die Ausbildung von Wand- und/oder Dachelementen als Container-Fertigteilelemente hat den Vorteil, dass diese an einem Ort gefertigt, an ihren Aufstellungsort in noch nicht zusammengebautem Zustand verbracht und erst dort, in weiter einfacher zu handhabender Weise, zu dem begehbaren Metallcontainer in der Form einer bodenfreien Haube zusammengesetzt werden können.

Um eine ausreichende Stabilität des jeweiligen Container-Fertigteilelementes zu erzielen, kann mindestens eines der Seitenwandelemente und/oder mindestens das Dachelement wenigstens eine Blechtafel umfassen, die zur Ausbildung einer statischen Grundkonstruktion des jeweiligen Containerelementes, z.B. mittels einer Kleberschicht, mit wenigstens einem Tragelement, z.B. einem Träger und/oder wenigstens einer Stütze und/oder wenigstens einer Zwischenstrebe verbunden ist bzw. sind.

Die Verwendung einer Kleberschicht hat den Vorteil, dass die einzelnen Bauteile zur Herstellung der jeweiligen statischen Grundkonstruktion des betreffenden Containerelementes rasch und damit zeitsparend zusammengefügt und statisch fest miteinander verbunden werden können. Hierzu ist ein wesentlich geringerer Arbeitsaufwand erforderlich, als es vergleichsweise durch Schweißverbindungen der Fall wäre.

In weiter vorteilhafter Weise tritt durch die Verwendung der Kleberschicht als Verbindungsmittel kein Verziehen der Konstruktion und/oder deren einzelnen Elemente auf, wie es beispielsweise durch Erwärmen bei der Anbringung von Schweißnähten der Fall ist. Dementsprechend entfallen auch jegliche diesbezügliche Nachbearbeitungen, wie Abschleifen von Schweißnähten und aufwendige Maßnahmen, um die verzogene Konstruktion wenigstens einigermaßen wieder in ihre ursprüngliche, nicht verzogene Form zu bringen.

Als insbesondere vorteilhaft wird im Weiteren die technische Wirkung angesehen, dass, dadurch, dass die einzelnen Bauteile miteinander verklebt werden, diese sauber und im Wesentlichen spaltfrei, Stoß an Stoß fest zusammengefügt werden können, sodass hierdurch eine von jeglichen herstellungsbedingten Unebenheiten freie, glatte äußere Oberfläche über den gesamten äußeren Wandbereich des betreffenden Containerelementes bereitgestellt werden kann.

Dieser Art der Verbindung von Bauelementen zur Ausbildung einer statischen Grundkonstruktion eines Containerelementes, insbesondere aber auch eines Containers, mittels Kleber, liegt die Erkenntnis zugrunde, dass flächig ausgebildete Bauelemente, wie Blechtafeln dies darstellen, seitlich in sie eingeleitete Zugwirkungen in zwei entgegengesetzte Richtungen aufnehmen können, wie dies ansonsten nur durch in entsprechender Richtung wirkend angeordnete Zug- und/oder Stützstreben, z.B. einer Rahmenkonstruktion, der Fall ist.

Ergänzend können demgegenüber vertikal in das betreffende Containerelement eingeleitete Kraftkomponenten in bekannter Weise durch horizontal ausgerichtete Träger und vertikal ausgerichtete Stützen aufgenommen werden.

Diese die Zugwirkung von seitlich in die Blechtafeln einwirkenden Zug- und/oder Druckkräften stabilisierende Eigenschaft der Blechtafeln wohnt diesen so lange inne, solange sie sich innerhalb eines bestimmten Durchbiegebereichs, bezogen auf eine durch sie hindurchverlaufende Ebene, befinden.

Um zu gewährleisten, dass sich die Blechtafeln nicht darüber hinaus durchbiegen können, kann in vorteilhafter Weise in entsprechenden Abständen die Anordnung von sogenannten Zwischenstreben zweckmäßig sein, beispielsweise in der Form von Winkelelementen. Hierbei kann ein erster Schenkel des Winkels mittels der Kleberschicht fest mit der Blechtafel verbunden sein und ein zweiter Schenkel eine biegestabile Struktur und damit auch eine biegestabile Wirkung gegen ein Durchbiegen der betreffenden Blechtafel sicherstellen. Und in Folge dessen kann mittels der gegen Durchbiegen stabilen Blechtafeln auch dem betreffenden Containerelement die erforderliche Seitenstabilität verliehen werden.

In weiter bevorzugter Weise können mindestens zwei der Metallcontainerelemente, Seitenwandelemente und/oder Dachelement, mittels einer Kleberschicht miteinander verbunden sein. Insbesondere können wenigstens eines der Tragelemente und/oder eine der Stützen eines ersten Containerelementes mit wenigstens einem der Tragelemente und/oder einer der Stützen eines zweiten Containerelementes mittels einer Kleberschicht miteinander verbunden sein.

Dies hat den Vorteil, dass auch die Verbindungen der einzelnen Containerelemente miteinander einerseits in gleich vorteilhafter Weise miteinander verbunden werden können, wie es bereits oben zur Verbindung der einzelnen Bauteile zur Herstellung der jeweiligen Containerelemente beschrieben ist.

Damit kann gemäß einer weiter zweckmäßigen Ausführungsform der begehbare Metallcontainer aus als Container-Fertigteilelementen vorgefertigten Wandelementen aufgebaut sein, insbesondere mit einem als Container-Fertigteilelement vorgefertigten Dachelement.

Durch eine wenigstens zweiteilige, bevorzugt mehrteilige Ausbildung wenigstens eines der Wandelemente, wie z. B. Vorder- und Rückwandelement, Seitenwandelement und/oder Dachelement des begehbaren Metallcontainers in dessen bzw. deren Längserstreckung und/oder in dessen bzw. deren Höhenerstreckung und/oder in dessen bzw. deren Breitenerstreckung kann der begehbare Metallcontainer, bzw. können dessen Container-Fertigteilelemente in kostengünstiger und einfach handzuhabender Weise in einem Frachtcontainer untergebracht und transportiert werden, z.B. einem 40-Zoll-Container.

Beispielsweise können einzelne Segmente oder Teile eines Wandelementes in Reihe nebeneinander und/oder übereinander aufgestellt werden, um dieses zu seiner endgültigen Form zusammenzufügen. Vorzugsweise werden sie stirnseitig aneinandergefügt. Die einzelnen Segmente bzw. Teile müssen dabei aber nicht zwingend in einer Ebene angeordnet werden. Es kann ggf. auch eine überlappende und/oder in einem Winkel ungleich 180°, insbesondere bevorzugt 90°, ausgebildete Verbindung realisiert werden. Z.B. zur Ausbildung eines Eck-Verbindungsbereichs.

Das Dachelement kann in diesem Sinne, z.B. zur Ausbildung einer ebenen Dachoberfläche, ebenfalls aus vorzugsweise stirnseitig aneinanderzufügenden Segmenten oder Teilen zusammengesetzt sein, beispielsweise entlang der Containerlängserstreckung nebeneinandergefügt. Insbesondere bevorzugt auf den Wandelementen aufliegend. Zur Anhebung der Gesamthöhe eines Wandelementes können in weiter bevorzugter Weise winkelig, vorzugsweise rechtwinkelig, mit den Segmenten oder Teilen des Dachelementes verbindbare oder verbundene Ergänzungssegmente oder Ergänzungsteile zur Verfügung gestellt werden, bevorzugt auf dem Wandelement stirnseitig aufsetzend. Diese Ergänzungssegmente oder Ergänzungsteile können entweder dem Dachelement, bzw. dessen Segmenten oder Teilen und/oder dem Wandelement, bzw. dessen Segmenten oder Teilen zugeordnet sein und ggf. die Kanten eines Gebäudes ausbilden.

Grundsätzlich ist zur Erhöhung der Breite des begehbaren Metallcontainers eine Segmentierung oder Teilung der Dachelemente in entsprechender Richtung möglich, z.B. für den Fall, dass eine größere Breite für den begehbaren Metallcontainer erforderlich sein sollte, als die nutzbare Längserstreckung eines für den Transport der vorgefertigten Containerelemente verfügbaren Transportcontainers. Bevorzugt können für diesen Fall ergänzende Verbindungselemente zur Erhöhung der statischen Eigenschaften des Dachelementes vorgesehen sein, z.B. Zusatzträger und/oder Stützen.

Dadurch wird es in weiter vorteilhafter Weise möglich, begehbare Metallcontainer an beliebigen Aufstellungsorten mit Endmaßen und/oder Formen bzw. Konturen bereitzustellen, die im Wesentlichen unabhängig von den Maßen solcher Transportcontainer gestaltbar sind.

In weiter vorteilhafter Weise kann an den Verbindungsstellen zwischen den Wandelementen und/oder einem Wandelement und dem Dachelement eine Dicht- und/oder Korrosionsschutzschicht angebracht sein, insbesondere eine Kleberschicht, insbesondere zwischen Trägern und/oder zwischen Stützen und/oder zwischen Trägern und Stützen. Das heißt, diese Kleberschicht kann eine Isolierschicht und/oder eine Korrosionsschutzschicht zum Schutz der durch sie bedeckten Oberflächen ausbilden. Dies insbesondere zwischen den einzelnen Bauteilen der jeweiligen Containerelemente, aber auch zwischen den Verbindungsflächen der Containerelemente miteinander. Insbesondere aufgrund einer vollflächigen Beschichtung der betreffenden Flächen mit Kleber sind diese Flächen der einzelnen Bauteile vor jeglicher korrosiven Außeneinwirkung hermetisch geschützt. Zusätzlich dichten die betreffenden Kleberschichten den so gefertigten Container auch gegen Eindringen von Feuchtigkeit von außen her ab. Insbesondere großflächig, aufgrund der Überlappung der Kontaktflächen der betreffenden Bauteile.

Aufgrund einer Isolierwirkung der Kleberschicht zwischen den äußeren Blechplatten und den im Inneren des Containers angeordneten Trägern, Stützen und Zwischenstreben können auch Kältebrücken, wie sie andernfalls durch direkten Kontakt von leitenden Materialien, wie sie diese Metallbauteile der einzelnen Containerelemente darstellen, vermieden werden.

In einer weiter vorteilhaften Ausführungsform kann es vorgesehen sein, mindestens eines der Seitenwandelemente und/oder das Dachelement mit einer Schicht aus Isoliermaterial sandwichartig aufzubauen, insbesondere mit einer doppellagigen Schicht aus Isoliermaterial.

Damit kann der Innenraum des begehbaren Metallcontainers einerseits thermisch von der äußeren Umgebung zumindest stark entkoppelt werden. Dies ist insbesondere im Hinblick auf geforderte Mindest- und Höchsttemperaturen im Containerinneren von großer Bedeutung, insbesondere wenn deren Aufstellungsort in Gegenden mit entsprechend niedrigen oder hohen Außentemperaturen und ggf. starker Sonneneinstrahlung liegt.

Ein weiterer vorteilhafter Aspekt ist die akustische Isolierung des begehbaren Metallcontainers. So können einerseits in dessen Innerem auftretende starke Geräusche, wie sie beispielsweise beim Betrieb von Notstromaggregaten entstehen, gegen Austritt nach außen hin zumindest stark reduziert werden. Andererseits kann auch der Innenraum eines derartigen, begehbaren Metallcontainers in einer Umgebung mit vergleichsweise hoher äußerer Geräuschbelastung im Inneren einen hiergegen gut schallisolierten, entsprechend ruhigen Raum zur Verfügung stellen.

Erfindungsgemäß umfasst der begehbare Metallcontainer einen Betonsockel und/oder ein Betonfundament sowie ein Dichtmittel zwischen einem Betonelement und mindestens einem Wandelement, bevorzugt in der Form eines Fugenbandes. Wie der Betonsockel und/oder das Betonfundament können vorzugsweise im Fußbereich des als bodenfreie Haube ausgebildeten, begehbaren Metallcontainers sowohl unterhalb dessen als auch insbesondere bevorzugt seitlich die betreffenden Containerelemente umgebend angeordnet bzw. ausgebildet sein. Beispielsweise in der Form von Quellbeton. Dieser kann, insbesondere nachdem die Seitenwände des begehbaren Metallcontainers aufgestellt sind, in eine vorzugsweise hier deren Fußbereich einschließende Schalung eingegossen und zur Ausbildung des Betonsockels und/oder Betonfundaments ausgehärtet werden. Damit ist der begehbare Metallcontainer mit dem ihn tragenden Boden verankert. Die Dichtmittel zwischen dem Bodenelement und dem Wandelement dienen zur Verhinderung des Eindringens und/oder des Auslaufens von Flüssigkeiten, insbesondere Wasser und/oder Betriebsmittel in den Containerinnenraum hinein bzw. aus diesem heraus.

In weiter bevorzugter Weise können der Betonsockel und/oder das Betonfundament auf einer Beton-Bodenplatte aufgesetzt sein, die insbesondere ein Flüssigkeits-Überlaufauffangbecken aufweist. Hierdurch kann der als bodenfreie Haube ausgebildete, begehbare Metallcontainer auch von unten her gegen Eindringen von Flüssigkeiten in seinen Innenraum hinein und/oder auch gegen Ausdringen von Flüssigkeit aus diesem heraus geschützt werden. Mittels dem Flüssigkeits-Überlaufbecken kann solche Flüssigkeit aufgefangen und mit entsprechend weiteren Mitteln, wie z.B. einer Tauchpumpe, wieder abgesaugt und entsprechend entsorgt werden.

Im Weiteren betrifft die vorliegende Erfindung ein Verfahren gemäß Anspruch 10 zur Herstellung eines begehbaren Metallcontainers, insbesondere zur Unterbringung eines Notstromaggregates, umfassend Wandelemente und ein Dachelement. Dieses zeichnet sich dadurch aus, dass der begehbare Metallcontainer als bodenfreie Haube hergestellt wird, insbesondere aus als Container-Fertigteilelemente vorgefertigten Wandelementen und einem Dachelement.

Bevorzugt wird das Verfahren derart ausgeführt, dass der begehbare Metallcontainer am Aufstellungsort zusammengebaut wird, indem die Container-Fertigteilelemente zusammengesetzt und miteinander verbunden, insbesondere miteinander verklebt werden, wobei diese insbesondere bevorzugt zumindest punktuell auf einem Betonsockel und/oder einem Betonfundament abgestützt werden und/oder zumindest punktuell in deren Fußbereichen ein Betonsockel und/oder ein Betonfundament angeordnet wird bzw. werden.

Insbesondere kann in dem Verfahren vorgesehen sein, dass an den Fußbereich wenigstens eines Wandelementes des begehbaren Metallcontainers Vergussmaterial, wie z.B. Beton, insbesondere Quellbeton, angebracht wird, insbesondere um den begehbaren Metallcontainer zu verankern.

Gemäß einem weiter bevorzugten Verfahren kann vorgesehen sein, dass Dichtmittel zwischen den Wandelementen und der Vergussmasse angeordnet werden, z.B. ein Fugenband oder dgl., insbesondere zur Abdichtung des begehbaren Metallcontainers gegen Eindringen und/oder Auslaufen von Flüssigkeiten, wie z.B. Wasser und/oder Betriebsmittel.

Die Erfindung betrifft im Weiteren ein Gebäude gemäß Anspruch 13, umfassend einen begehbaren Metallcontainer, insbesondere zur Unterbringung eines Notstromaggregates, und einen Betonsockel und/oder ein Betonfundament, wobei der Betonsockel und/oder das Betonfundament auf einer Beton-Bodenplatte aufgesetzt ist, die insbesondere ein Flüssigkeits-Überlaufauffangbecken aufweist.

Um das passgenaue Zusammenfügen der einzelnen Containerelemente zu erleichtern und sicherzustellen kann an mindestens einem der Metallcontainerelemente, Seitenwandelemente und Dachelement, mindestens ein Positionierdorn und/oder mindestens eine Aufnahme für einen Positionierdorn angeordnet oder ausgebildet sein, wobei insbesondere bevorzugt die Aufnahme mittels einer Fließbohrung erstellt ist.

Als Aufnahme wird hierbei einerseits jene Struktur bezeichnet, mittels welcher der Positionierdorn am betreffenden Containerelement befestigbar ist. Beispielsweise eine Öffnung in die die betreffende Seite des Positionierdorns eingesteckt oder vorzugsweise eingeschraubt wird. Ebenfalls als Aufnahme wird auch die komplementäre Struktur bezeichnet, die an dem mit dem ersten Containerelement zu verbindenden, zweiten Containerelement ausgebildet ist, mit welcher sich die Dornseite beim Zusammenfügen der beiden Containerelemente vereinigt. Vorzugsweise können mehrere solcher Aufnahmen und Positionierdorne an dem einen und/oder dem entsprechend komplementären Containerelement ausgebildet sein, um das Zusammenfügen weiter zu verbessern und zu erleichtern.

Die Ausbildung als Fließbohrung bietet den Vorteil, dass bei der Erstellung der betreffenden Bohrung das Material in deren Randbereich schmilzt und sich mit den umgebenden Materialien weiterer Bauteile, wie beispielsweise die Blechtafel mit einem Träger, einer Stütze oder einer Zwischenstrebe, mechanisch fest und feuchtigkeitsdicht vereinigt. Das Material des ggf. dazwischen befindlichen Klebers der Kleberschicht verschmilzt dabei ebenfalls und wird dabei entweder verdampft oder vereinigt sich mit dem aufgeschmolzenen Metall und dichtet dieses in den von ihm eingenommenen Lücken gegen Eindringen von Feuchtigkeit und Wasser ins Innere der Konstruktion des begehbaren Metallcontainers ab. Damit kann sichergestellt werden, dass keinerlei Feuchtigkeit oder Wasser in die Konstruktion eindringen und Korrosionsschäden verursachen kann, wie dies beispielsweise bei durchgehenden Bohrungen und darin eingebrachten Schraubverbindungen der Fall ist. Auch wenn an solchen durchgehenden Bohrungen Dichtmitteln wie Dichtringen zum Schutz gegen Eindringen von Feuchtigkeit und Wasser angeordnet sind.

In weiter vorteilhafter Weise können an mindestens einem der Metallcontainerelemente, Vorder- und Rückwandelement, Seitenwandelemente und Dachelement, insbesondere am Dachelement, Aufnahmeelemente für eine Absturzsicherung ausgebildet sein, insbesondere als mittels einer Fließbohrung erstellte Ankerpunkte.

Damit kann bei Bedarf ein Zaun oder ein Geländer auf die Oberseite des begehbaren Metallcontainers, also auf dessen Dach, aufgesetzt werden. Zum Beispiel wenn Wartungs- und/oder Reparaturtätigkeiten erforderlich sind. Außerhalb solcher Zeit ist eine solche Absturzsicherung nicht erforderlich und die betreffenden Elemente können wieder entfernt werden. Vorzugsweise weisen die als Fließbohrung ausgebildeten Aufnahmeelemente für die Absturzsicherung zusätzliche Fixiermittel auf, wie beispielsweise ein Gewinde oder einen Bajonettverschluss oder dergleichen, um eine feste Verbindung der Absturzsicherung mit dem Container sicherzustellen. Zum Schutz dieser Aufnahmeelemente, z.B. vor Schmutz und/oder Beschädigung, können während der Zeit, in der keine Absturzsicherung montiert ist, daran entsprechende Verschlusselemente angeordnet werden, beispielsweise Blindstopfen, vorzugsweise mit Dichtelementen, wie einem O-Ring, um auch Eindringen von Feuchtigkeit in die Aufnahmeelemente zu verhindern.

Im Weiteren betrifft die vorliegende Erfindung ein Verfahren zur Herstellung eines begehbaren Metallcontainers, insbesondere eines Notstromaggregat-Metallcontainers, umfassend Vorder- und Rückwandelement, Seitenwandelemente und Dachelement. Dieses zeichnet sich dadurch aus, dass die statische Grundkonstruktion mindestens eines Seitenwandelementes und/oder mindestens des Dachelementes und/oder mindestens des Vorder- und/oder mindestens des Rückwandelementes durch Verkleben von Blechtafeln mit Trägern und/oder Stützen und/oder Zwischenstreben mittels einer Kleberschicht gefertigt wird, wobei insbesondere bevorzugt auch mindestens zwei dieser Metallcontainerelemente ebenfalls mittels einer solchen Kleberschicht miteinander verbunden werden.

### Ausführungsbeispiele

Nachfolgend werden unter Bezugnahme auf die beigefügten Figuren Ausführungsbeispiele zur vorliegenden Erfindung näher erläutert. Es zeigen beispielhaft und schematisch:
- Figuren 1 und 2:: eine perspektivische Ansicht eines als bodenfreie Haube ausgebildeten, begehbaren Metallcontainers in unterschiedlich teilgeöffneten Darstellungen,
- Figur 3:: eine Seitenansicht eines solchen als bodenfreie Haube ausgebildeten, begehbaren Metallcontainers mit Trägern und Stützen, ohne verschließende Blechtafeln,
- Figuren 4 und 5:: ein Seitenwandelement bzw. ein Dachelement, bestehend aus Blechtafeln und damit verklebten Trägern, Stützen und Zwischenelementen,
- Figuren 6 bis 8:: Schnittdarstellungen durch den konstruktiven Aufbau von Containerelementen,
- Figur 9:: eine Draufsicht auf Blechtafeln mit Kraftlinien und Zwischenstreben,
- Figuren 10 und 11:: ausschnittsweise Querschnittsdarstellungen von Verbindungsbereichen zwischen Dach- und Seitenelementen,
- Figur 12:: eine Querschnittsdarstellung bezüglich der Erstellung einer Fließbohrung und
- Figur 13:: einen Querschnitt durch ein Aufnahmeelement für eine Absturzsicherung und ein darin eingesetztes Verschlussmittel,
- Figur 14:: eine beispielhafte, perspektivische Ansicht auf in Explosionsdarstellung auseinander gezogen gezeigten Containerelemente, insbesondere Container-Fertigteilelemente, sowie
- Figur 15:: eine schematische, ausschnittsweise Schnittdarstellung durch ein Wandelement eines begehbaren Containers und einen Betonsockel oder ein Betonfundament, sowie eine darunter angeordnete Beton-Bodenplatte und
- Die Figur 16:: beispielhaft und schematisch einen Ausschnitt des Aufbaus eines Wand- und/oder Dachelementes eines begehbaren Metallcontainers, bei dem eine Blechtafel mit Trägern, Stützen oder Zwischenstreben mittels Schrauben statisch fest verschraubt ist.

Demgemäß zeigt Figur 1 einen als bodenfreie Haube ausgebildeten, begehbaren Metallcontainer 1, insbesondere zur Unterbringung eines Notstromaggregates. Dieser umfasst Wandelemente, wie ein Vorderwandelement 2, ein Rückwandelement 3, Seitenwandelemente 4 und ein Dachelement 5. Dieser begehbare Metallcontainer zeichnet sich dadurch aus, dass er als bodenfreie Haube ausgebildet ist.

Zur Ausbildung einer statischen Grundkonstruktion des jeweiligen Containerelementes 2 bis 5 sind Blechtafeln 6 mittels einer Kleberschicht 10 mit Trägern 7, Stützen 8 und Zwischenstreben 9 verbunden (vgl. auch Figuren 4 bis 6). Die im aufgebauten Zustand des als bodenfreie Haube ausgebildeten, begehbaren Metallcontainers 1 horizontal angeordneten Träger 7 und vertikal angeordneten Stützen 8 sind in Figur 1 zur besseren Visualisierung schematisch dargestellt. In bevorzugter Ausführungsform sind, von außen betrachtet, die Blechtafeln 6 demgegenüber jedoch jeweils stirnseitig aneinander anstoßend, mit ihren jeweiligen Kanten die Stützen 8 überlappend angeordnet (vgl. wiederum Figuren 4 bis 7).

Auch die einzelnen Containerelemente 2 bis 5 können mittels einer Kleberschicht 10 miteinander verbunden sein. Damit können beispielsweise vorgefertigte Containerelemente 2 bis 5 sozusagen als Paket an den jeweiligen Aufstellungsort verbracht, dort zusammengefügt und zu einem erfindungsgemäßen begehbaren Metallcontainer mit geringem hierfür erforderlichen Zeitaufwand verklebt werden.

Die zu verklebenden Flächen der betreffenden Metallcontainerelemente müssen lediglich gereinigt, mit Kleber beschichtet und mit der komplementären Fläche des jeweils an ein erstes Metallcontainerelement anzufügenden zweiten Metallcontainerelements zusammengefügt werden. Nach kurzer Aushärtezeit der Kleberschicht 10 ist, nach Zusammenfügung aller zugehörigen Containerelemente 2 bis 5 der begehbare Metallcontainer 1 fertig für seine Verwendung.

Auf dem Dach des Containers 1 ist eine Absturzsicherung 11 mittels am Dachelement 5 ausgebildeten Aufnahmeelementen 12 befestigt.

Zusätzlich ist auf dem Dachelement 5 eine Kühlvorrichtung 13, hier beispielhaft in der Form eines Tischkühlers, angeordnet.

An dem in der Darstellung vorderen Seitenwandelement 4 ist eine Montageöffnung 15 gezeigt, durch welche Teile eines im Inneren des Containers 1 angeordneten Notstromaggregats 16 sichtbar sind. Durch die Montageöffnung 15 ragt von außen nach innen in den Container 1 ein Montagegerüst 17, beispielsweise um damit schwerlastige Austauschteile aus dem Inneren des Containers heraus und/oder in dieses wieder hineinbewegen zu können. Im normalen Betriebszustand ist die Montageöffnung durch ein in deren Rahmen 15.1 mittels einer Kleberschicht eingeklebtes Montageöffnungs-Verschließelement 14 verschlossen (vgl. Figur 8).

Die Stirnseiten 2 und 3 sind mittels weiteren Hauben 18, 19 verdeckt, wie sie beispielsweise in der Form von Wetterschutzgittern, insbes. i.d.F. von Hochgeschwindigkeits-Wetterschutzgittern für die Zu- und Abluft des Containers 1 gegen Eindringen von Nässe und insbesondere Regen vorgesehen werden können.

Figur 2 zeigt eine ähnliche perspektivische Darstellung wie Figur 1, jedoch im Unterschied dazu ohne die Blechtafeln 6 an den Seitenwandelementen 4 und ohne die weiteren Hauben 18, 19 an den Vorder- und Rückwandelementen 2, 3.

Figur 3 zeigt den als bodenfreie Haube ausgebildeten, begehbaren Container 1 in Seitenansicht, wiederum ohne Blechtafeln 6. An den beiden Stirnseiten sind jeweils Stützen 8 des Seitenwandelementes 4 und jeweils stirnseitig direkt mittels der Kleberschicht 10 daran fest verbunden die Stütze 8 des Vorderwandelementes 2 bzw. des Rückwandelementes 3 dargestellt.

Figur 4 zeigt rein schematisch und beispielhaft einen Aufbau eines Seitenwandelementes 4. Dabei sind an der in Draufsicht betrachteten Unterseite Blechtafeln 6 jeweils mit ihren Längsseiten stirnseitig Stoß an Stoß aneinandergereiht. Daraufliegend angeordnet sind, mittels einer dazwischen befindlichen Kleberschicht 10, Träger 7, Stützen 8 und zwischen diesen, zur Versteifung der Blechtafeln 6, Zwischenstützen 9 angeordnet. Die Stützen 10 sind hier beispielhaft in der Form von "I"- oder auch Doppel-"U"-Trägern ausgebildet und die Zwischenstreben 9 als Winkel. Die bspw. als Vierkantrohre ausgebildeten Stützelemente 8 sind dabei so auf den Blechtafeln 6 positioniert, dass sie vorzugsweise mittig auf dem Stoß der Blechtafeln liegen und diese zu beiden Seiten gleich weit überdecken. Hierdurch wird einerseits eine gute Auflagefläche für die Blechtafeln an der Stütze 8 bewirkt und andererseits zu beiden Seiten der Stoßverbindung hin ein maximal breiter Streifen Kleberschicht zur Fixierung der jeweiligen Bauteile 6, 8 miteinander und zur gleichzeitigen Erzielung einer möglichst breiten Abdichtung/Dicht- und/oder Korrosionsschutzschicht gegen Eindringen von Feuchtigkeit an diesen Stoßstellen. Der gleiche Vorteil einer breitflächigen Verklebung kann im Übrigen auch bei der Verbindung der einzelnen Metallcontainerelemente 2 bis 5 zum Aufbau des begehbaren Metallcontainers miteinander erzielt werden.

Figur 5 zeigt in Entsprechung zur Figur 4 eine beispielhafte und schematische Darstellung eines Dachelementes 5, umfassend Blechtafeln 6, Träger 7, Stützen 8 und Zwischenstreben 9, die jeweils wiederum mittels einer dazwischen angeordneten Kleberschicht 10 zur Ausbildung der statischen Grundkonstruktion des betreffenden Containerelementes verbinden, in diesem Fall des Dachelementes.

Die Figur 6 zeigt schematische Querschnittsdarstellungen von Verbindungsbereichen zwischen Blechtafeln 6, Stützen 8 und einer Zwischenstrebe 9, mit jeweils dazwischen angeordneter Kleberschicht 10.

Die Figur 7 zeigt eine vergrößerte Darstellung des linken Verbindungspunktes aus den Querschnittsdarstellungen der Figur 6. Zwei stirnseitig aneinanderstoßende Blechtafeln 6 liegen auf einer Abstandshaltepartikel 10.1 umfassenden Kleberschicht 10 und sind mittels dieser mit der Stütze 8 verbunden. Und zwar an jeder Stelle mit dem gleichen Abstand 10.2, aufgrund der in dem die Kleberschicht 10 ausbildenden Kleber verteilten Abstandshaltepartikel 10.1, beispielsweise in der Form von Glasperlen.

Die Kleberschicht 10 kann in vorteilhafter Weise auch eine Isolierschicht zwischen den Blechtafeln 6 und der, ebenfalls aus leitendem Material, beispielsweise Stahl oder Aluminium, bestehenden Stütze 8 ausbilden. In weiter vorteilhafter Weise bildet diese Kleberschicht 10 auch eine Korrosionsschutzschicht für die damit beschichteten Bauteile aus. Zusätzlich kann diese Kleberschicht 10 das Eindringen von Feuchtigkeit an diesen Stoßstellen aufgrund ihrer festen Verbindung zwischen den einzelnen, miteinander verbundenen Bauteilen und ihrer flächigen Ausdehnung verhindern, also die Verbindungsstellen abdichten.

Ergänzend sind in der Figur 7 noch eine Schicht Isoliermaterial 20, bspw. bzgl. Wärme und/oder Schall, und eine dieses an der der Blechtafel 6 gegenüberliegenden Seite des betreffenden Containerbauteils 2 bis 5 angeordnete Verkleidung 21 dargestellt.

Figur 8 visualisiert schematisch eine ausschnittsweise Querschnittsdarstellung eines Seitenwandelementes 4 mit einer Montageöffnung 15 und einem darin eingesetzten Montageöffnungs-Verschließelement 14. Im Unterschied zu den oben beschriebenen, mittig ausgerichteten Blechtafel-Verbindungsstellen der Containerelemente 2 bis 5 enden die beiden Blechtafeln 6 des jeweiligen Containerelementes 4, 14 mit ihren Kanten bündig mit einer Kante des ihnen jeweils zugeordnetem Stabilisierungselementes. Z.B. Stütze 8 bzw. Rahmenelement 14.1 des Montageöffnungs-Verschließelement 14, das hier beispielhaft als Winkel dargestellt ist.

Zwischen der Stütze 8 und dem Rahmenelement 14.1 ist wiederum eine Kleberschicht 10 ausgebildet, mittels welcher das Montageöffnungs-Verschließelement 14 im betreffenden Seitenwandelement 4 eingesetzt ist. Kleberschichten 10 sind auch an den übrigen Verbindungsstellen zwischen den einzelnen Bauteilen des als bodenfreie Haube ausgebildeten, begehbaren Metallcontainers aufgebracht, wie Blechtafeln 6, Stütze 8, Zwischenstrebe 9, die hier beispielhaft als Hutschiene dargestellt ist. Diese Zwischenstrebe 9 weist vorzugsweise die gleiche Höhe auf, wie eine erste Schicht Isoliermaterial 20, sodass in weiter vorteilhafter Weise eine zweite solche Isolierschicht 20 über beide darübergelegt werden kann. Z.B. um eine vollflächig deckende Isolierschicht auszubilden.

Figur 9 zeigt beispielhaft und symbolisch ein Seitenwandelement 4 mit nebeneinander angeordneten Blechtafeln 6 und gestrichelt dargestellten Kraftlinien 6.1 und 6.2, wie sie bei Einwirkung von Seitenkräften, beispielsweise gemäß der Richtungen der beiden Pfeile 22, 23 in den Blechtafeln 6 auftreten können. Solange diese Blechtafeln 6 innerhalb eines bestimmten Durchbiegebereichs gegenüber einer zu den Oberflächen der Blechtafeln parallel verlaufenden Ebene bleiben, können sie die entlang dieser Kraftlinien 6.1 und 6.2 verlaufenden Kräfte dank der ihnen innewohnenden, zuggurtartigen Verstrebungseigenschaften gemäß der Kraftlinien 22.1, 23.1 aufnehmen, ohne sich bleibend zu verformen, und dadurch das betreffende Containerelement 2-5 stabil in Form halten. Zur Gewährleistung, dass die Blechtafeln 6 innerhalb des unkritischen Durchbiegebereichs bleiben, können sie mit Zwischenstreben 7 verstärkt sein, bevorzugt mit aufgeklebten.

Die Figuren 10 und 11 zeigen jeweils eine ausschnittsweise Querschnittsdarstellung im Verbindungsbereich zwischen dem Dachelement 5 und einem beispielhaft allgemein dargestellten Seitenwandelement 4, das auch ein Vorderwandelement 2 oder ein Rückwandelement 3 sein kann. Figur 10 zeigt die Schnittdarstellung aus Fig. 11 im Querschnitt durch die beiden Träger 7 eines Seitenwandelementes 4 und eines darauf aufgesetzten Dachelementes 5. Zur festen Verbindung dieser beiden Containerelemente 4, 5 miteinander ist zwischen den beiden Trägern 7 eine Kleberschicht 10 eingebracht. Diese kann beispielsweise nachdem Vorder-, Rückwandelement und Seitenwandelemente zusammengesetzt sind und das Dachelement über diesen positioniert ist, aufgebracht werden und anschließend nach Aufliegen des Dachelementes auf den darunterliegenden Containerelementen 2, 3, 4, zur Fertigstellung des als bodenfreie Haube ausgebildeten, begehbaren Metallcontainers 1, aushärten. Auch hier bewirkt die Kleberschicht 10 sowohl eine statisch wirksame Fixierung als auch eine Isolierung und insbesondere eine Korrosionsschutzschicht mit zusätzlicher Dichtwirkung gegen Eindringung von Feuchtigkeit, insbesondere Wasser.

Figur 11 zeigt eine ausschnittsweise Querschnittsdarstellung entlang des Längsverlaufs der beiden Träger 7 aus der Figur 10 während des Zusammenfügens des Dachelementes 5 mit den darunter angeordneten, übrigen Containerelementen, hier einem Seitenwandelement 4. Im Träger 7 des Seitenwandelementes 4 ist eine Aufnahme 25 ausgebildet, in welcher ein Positionierdorn 24 eingesetzt ist. Hier beispielhaft mittels eines Gewindes 26. Die Spitze des Positionierdorns 24 zeigt in Richtung Dachelement 5 und ist bereits ein Stück weit in eine komplementäre Positionieröffnung 27 des Dachelementes eingetaucht dargestellt. Je weiter das Dachelement 5 abgelassen wird, desto exakter wird es durch die Führfunktion der Dornspitze des Positionierdorns 24 in der Positionieröffnung 27 positioniert, bis es schlussendlich passgenau auf der Unterkonstruktion aufliegt.

Figur 12 zeigt schematisch die Ausbildung einer sogenannten Fließbohrung 28 mittels eines Fließbohrers 29. Dabei wird, beginnend von außen her zuerst die Blechtafel 6, dann die darunterliegende Kleberschicht 10 und im Anschluss daran die Wand 7.1 eines Trägers 7 angebohrt und dabei die Materialien dieser Bauteile zum Schmelzen gebracht, sodass sie ineinander verfließen und eine nach außen hin hermetisch abgedichtete Bohrung darstellen. In diese kann nachfolgend ein Gewinde geschnitten werden, in welches beispielsweise ein Positionierdorn 24, ein Stützelement einer Absturzsicherung 11 oder ein Verschlusselement 30, vorzugsweise unter Verwendung einer Dichtung 31, eingesetzt werden, um diese gegen Verunreinigung und/oder Beschädigung zu schützen, wie in Figur 13 dargestellt.

In der Figur 14 sind beispielhaft einzelne Container-Fertigteilelemente in perspektivischer Explosionsdarstellung auseinander gezogen dargestellt. Das Wandelement 4 kann demnach z.B. ein Basis-Wandelement 4.1 und ein oder auch mehrere Ergänzungs-Wandelement bzw. Ergänzungs-Wandelemente 4.2 umfassen. Insbesondere zur Vergrößerung der Gesamtlänge des in Teilen an seinen Aufstellungsort zu transportierenden und vor Ort fertigzustellenden, begehbaren Metallcontainers.

Entsprechend kann das Dachelement 5 ein oder mehrere Basis-Dachelemente 5.2 und ein oder mehrere Ergänzungs-Dachelemente 5.1 umfassen, beispielsweise um die Dach-Oberseite auszubilden. Ergänzend können weitere Dach- und/oder Wand-Ergänzungselemente 5.3, 5.4, 5.5 z. B. zur Erhöhung der Gesamthöhe und/oder zur Erzielung einer größeren Gesamtbreite des begehbaren Metallcontainers angeordnet werden.

Zur besseren Darstellung dieses Sachverhaltes sind diese Strukturen ohne Blechtafeln 6 gezeigt.

Die Figur 15 zeigt eine schematische, ausschnittsweise Schnittdarstellung durch ein Wandelement 4 eines als bodenfreie Haube ausgebildeten, begehbaren Containers 1 und einen Betonsockel oder ein Betonfundament 32, sowie eine darunter angeordnete Beton-Bodenplatte 33. Das hier beispielhaft als Wandelement 4 dargestellte Containerelement ist in seinem Fußbereich von einem Betonsockel 32 oder einem Betonfundament 32 umschlossen, welches beispielsweise aus Quellbeton hergestellt ist. Dieses stützt sich auf der Beton-Bodenplatte 33 auf und ist mittels einer Armierung 35 auch kraftschlüssig verbunden. Ein Dichtmittel 36, z.B. in der Form eines Fugenbandes, stellt sicher, dass zwischen Beton-Bodenplatte 33 und dem darauf aufgesetzten Betonsockel 32 bzw. dem Betonfundament 32 keine Feuchtigkeit durchdringen kann. Gleiches gilt für das Dichtmittel 34, welches zwischen der Unterseite der Wand 4, insbesondere dessen Trägers 7 und dem diesen umgebenden Betonsockel 32 bzw. Betonfundament 32 angeordnet ist.

In dem hier dargestellten Ausführungsbeispiel gemäß Figur 14 ist die Unterseite des Seitenwandelementes 4 beabstandet von der Beton-Bodenplatte 33 dargestellt. Dies kann beispielsweise durch zwischengefügte Abstandshalter (hier nicht gezeigt) realisiert werden, auf welchen das Seitenwandelement 4 beim Aufbau des als bodenfreie Haube ausgebildeten, begehbaren Metallcontainers eine Auflage für das Bodenelement 4, insbesondere dessen Träger 7 ausbilden können. Nachdem das Seitenwandelement 4 stabil steht, insbesondere bevorzugt verbunden mit den anderen Wandelementen und besonders bevorzugt auch mit dem Dachelement, kann dessen Fußbereich zur Ausbildung eines oder mehrerer Betonsockel und/oder eines, vorzugsweise wenigstens über bestimmte Längserstreckung hinweg durchgehenden Betonfundamentes 32 mit Füllmaterial, besonders bevorzugt mit Quellbeton, aus- und vergossen werden. Ein durchgehendes Betonfundament 32 bietet zusätzlich den Vorteil einer in diesem Bereich flüssigkeitsdichten Verbindung zwischen dem Wandelement 4 und der Beton-Bodenplatte 33.

Um ggf. im Innenraum des als bodenfreie Haube ausgebildeten, begehbaren Containers 1 auslaufende Flüssigkeit, wie z.B. Wasser und/oder Betriebsmittel, bevorzugt für ein Notstromaggregat, auffangen zu können, kann in der Beton-Bodenplatte ein Flüssigkeits-Überlaufbecken 37 vorgesehen sein. Dies kann beispielsweise in der Form einer entsprechenden Vertiefung in der Beton-Bodenplatte ausgebildet sein. Um derart ausgelaufene Flüssigkeit möglichst leicht und einfach in dieses Flüssigkeits-Überlaufbecken 37 fließen lassen zu können, kann im Weiteren, bevorzugt im Randbereich des Containerinnenraums, zusätzlich eine oder mehrere Flüssigkeits-Überlaufrinnen 38 ausgebildet sein, die besonders bevorzugt mit den Flüssigkeits-Überlaufbecken 37 verbunden sind. Mittels einer Tauchpumpe 39 kann sichergestellt werden, dass bei entsprechendem Pegelstand im Flüssigkeitsüberlaufbecken 37 die darin befindliche Flüssigkeit abgepumpt werden kann.

Um entsprechende Verbindungen vom Containerinneren zum Anschluss an die erforderliche Infrastruktur, wie Strom, Zu- und Abwasser, Anschluss an das Flüssigkeits-Überlaufbecken und dergleichen mehr, insbesondere ebenfalls flüssigkeitsdicht zur Verfügung stellen zu können, ist rein beispielhaft und schematisch eine Versorgungsleitung 39 in der Beton-Bodenplatte angeordnet dargestellt. Diese Versorgungsleitung 39 kann durchaus aber auch in der Form eines Versorgungsschachtes oder -kanals realisiert sein, je nach Anforderung.

Die **Figur 16** zeigt beispielhaft und schematisch einen Ausschnitt des Aufbaus eines Wand- und/oder Dachelementes eines begehbaren Metallcontainers, bei dem eine Blechtafel 6 mit Trägern 7, Stützen 8 oder Zwischenstreben 9 mittels Schrauben 40 statisch fest verschraubt ist.

Im Detail zeigt sie den begehbaren Metallcontainer so, dass bei ihm das wenigstens eine Wandelement 2-4 und/oder das Dachelement 5 als ein Container-Fertigteilelement gefertigt ist, insbesondere umfassend eine statische Grundkonstruktion aus wenigstens einer Blechtafel 6 und Trägern 7, Stützen 8 und ggf. einer oder mehreren Zwischenstreben 9, die insbesondere bevorzugt mit der Blechtafel 6 mittels Schrauben 40 statisch fest verschraubt sind, wobei der Schaft 41 der Schraube 40 zwischen Gewinde 42 und Schraubenkopf 43 einen geringeren Durchmesser 44 aufweist als in dem Abschnitt, in dem das Gewinde 42 ausgebildet ist, so dass das Gewinde 42 nur in den Trägern 7, Stützen 8 und der/den ggf. einen oder mehreren Zwischenstreben 9 greift, mit der die betreffenden Blechtafel 6 verschraubt ist, so dass die Schraube 40 auf beide mittels ihr zu verbindenden Teile, Blechtafel 6 einerseits und Träger 7, bzw. Stützen 8 oder Zwischenstreben 9 andererseits, ein Anzugsmoment ausüben und damit beide fest gegeneinanderpressen kann.

Das Gewinde 42 der Schraube 40 kann dabei bei allen offenbarten Ausführungsformen als Selbstschneidegewinde ausgebildet sein, so dass die Schraube 40 beim Einschrauben in ein entsprechend vorgesehenes Loch 45 ein zu ihrem eigenen Gewinde 42 komplementäres Gegengewinde 46 in die Wandung 47 des Lochs 45 schneidet.

Der Schaft 41 der Schraube 40 weist an dem, dem Schraubenkopf 43 gegenüberliegenden Ende einen angespitzten Abschnitt 48 auf, um das Ansetzen der Schraube 40 am Loch 45 zu erleichtern.

Um den das Loch 45, sowohl in der Blechtafel als auch in dem anderen Bauteil, das sein kann, ein Träger 7, eine Stütze 8 und/oder eine Zwischenstreben 9, und -im zusammengefügten - nicht dargestellten Zustand- die darin befindliche Schraube 40 umgebenden Bereich ist ein den betreffenden Bauteildurchgang abdichtendes Dichtmittel 49 aufgebracht, insbesondere aus einem streich- und/oder fließfähigem Material, zur Abdichtung des durch das Loch an dieser Stelle des betreffenden Bauteils bedingten Undichtigkeit.

Zwischen der Blechtafel 6 und den Trägern 7, den Stützen 8 und ggf. der einen oder mehreren Zwischenstreben 9 ist ein Dicht- und/oder Kompressionsmaterial 50 angeordnet, insbesondere ein Dichtband und/oder Kompressionsband, zur Abdichtung von Undichtigkeiten zwischen den betreffenden Bauteilen. Dieses Dicht- und/oder Kompressionsmaterial 50 ist in der Fig. 16 aus Übersichtlichkeitsgründen teilweise um den Bereich der Löcher 45 herum weggeschnitten dargestellt.

### Bezugszeichenliste:

- 1: begehbarer Metallcontainer
- 2: Vorderwandelement
- 3: Rückwandelement
- 4: Seitenwandelement
- 5: Dachelement
- 6: Blechtafel
- 6.1: Kraftlinie
- 6.2: Kraftlinie
- 7: Träger
- 7.1: Wand des Trägers
- 8: Stütze
- 9: Zwischenstrebe
- 10: Kleberschicht
- 10.1: Abstandshaltepartikel
- 10.2: Abstand
- 11: Absturzsicherung
- 12: Aufnahmeelement
- 13: Kühlvorrichtung
- 14: Montageöffnungs-Verschließelement
- 14.1: Rahmenelement
- 15: Montageöffnung
- 15.1: Rahmen
- 16: Notstromaggregat
- 17: Montagegerüst
- 18: Haube
- 19: Haube
- 20: Isoliermaterial
- 21: Verkleidung
- 22: Pfeil
- 22.1: Kraftlinie
- 23: Pfeil
- 23.1: Kraftlinie
- 24: Positionierdorn
- 25: Aufnahme
- 26: Gewinde
- 27: Positionieröffnung
- 28: Fließbohrung
- 29: Fließbohrer
- 30: Verschlusselement
- 31: Dichtung
- 32: Betonsockel/Betonfundament
- 33: Beton-Bodenplatte
- 34: Dichtmittel
- 35: Armierung
- 36: Dichtmittel
- 37: Flüssigkeits-Überlaufbecken
- 38: Flüssigkeits-Überlaufrinne
- 39: Versorgungsleitung/Versorgungskanal
- 40: Schrauben
- 41: Schaft
- 42: Gewinde
- 43: Schraubenkopf
- 44: Durchmesser
- 45: Loch
- 46: Gegengewinde
- 47: Wandung
- 48: Abschnitt
- 49: Dichtmittel
- 50: Dicht- und/oder Kompressionsmaterial

## Patentansprüche

1. Begehbarer Metallcontainer (1), insbesondere zur Unterbringung eines Notstromaggregates, umfassend Wandelemente (2-4) und ein Dachelement (5), wobei der begehbare Metallcontainer (1) als bodenfreie Haube ausgebildet ist, **dadurch gekennzeichnet, dass** der begehbare Metallcontainer (1) einen Betonsockel (32) und/oder ein Betonfundament (32) umfasst, weiter umfassend ein Dichtmittel (34) zwischen dem Betonsockel (32) und/oder dem Betonfundament (32) und mindestens einem Wandelement (4), bevorzugt in der Form eines Fugenbandes.

2. Begehbarer Metallcontainer nach Anspruch 1, **dadurch gekennzeichnet, dass** das wenigstens eine Wandelement (2-4) und/oder das Dachelement (5) als ein Container-Fertigteilelement gefertigt ist, umfassend eine statische Grundkonstruktion aus wenigstens einer Blechtafel (6) und Trägern (7), Stützen (8) und ggf. einer oder mehreren Zwischenstreben (9), die mit der Blechtafel (6) mittels Schrauben (40) statisch fest verschraubt sind, wobei der Schaft (41) der Schraube (40) zwischen Gewinde (42) und Schraubenkopf (43) einen geringeren Durchmesser (44) aufweist als in dem Abschnitt, in dem das Gewinde (42) ausgebildet ist, so dass das Gewinde (42) nur in den Trägern (7), Stützen (8) und der/den ggf. einen oder mehreren Zwischenstreben (9) greift, mit der die betreffenden Blechtafel (6) verschraubt ist, so dass die Schraube (40) auf beide mittels ihr zu verbindenden Teile, Blechtafel (6) einerseits und Träger (7), bzw. Stützen (8) oder Zwischenstreben (9) andererseits, ein Anzugsmoment ausüben und damit beide fest gegeneinanderpressen kann.

3. Begehbarer Metallcontainer nach Anspruch 2, **dadurch gekennzeichnet, dass** der Schaft (41) der Schraube (40) an dem, dem Schraubenkopf (43) gegenüberliegenden Ende einen angespitzten Abschnitt (48) aufweist, um das Ansetzen der Schraube (40) am Loch (45) zu erleichtern.

4. Begehbarer Metallcontainer nach Anspruch 2 oder 3, **dadurch gekennzeichnet, dass** zwischen der Blechtafel (6) und den Trägern (7), den Stützen (8) und ggf. der einen oder mehreren Zwischenstreben (9) ein Dicht- und/oder Kompressionsmaterial (50) angeordnet ist, insbesondere ein Dichtband und/oder Kompressionsband, zur Abdichtung von Undichtigkeiten zwischen den betreffenden Bauteilen.

5. Begehbarer Metallcontainer nach einem der vorangehenden Ansprüche, **dadurch gekennzeichnet, dass** das wenigstens eine Wandelement (2-4) und/oder das Dachelement (5) als ein Container-Fertigteilelement gefertigt ist, umfassend eine statische Grundkonstruktion aus wenigstens einer Blechtafel (6) und Trägern (7), Stützen (8) und ggf. einer oder mehreren Zwischenstreben (9), die mit der Blechtafel (6) statisch fest verklebt sind, und/oder eine Isolierung (20).

6. Begehbarer Metallcontainer nach einem der vorangehenden Ansprüche, **dadurch gekennzeichnet, dass** der begehbare Metallcontainer (1) aus als Container-Fertigteilelementen (2-5) vorgefertigten Wandelementen (2-4) aufgebaut ist, mit einem als Container-Fertigteilelement vorgefertigtem Dachelement (5) .

7. Begehbarer Metallcontainer nach einem der vorangehenden Ansprüche, **dadurch gekennzeichnet, dass** wenigstens eines der Wandelemente (2-4) und/oder das Dachelement (5) in seiner Längserstreckung und/oder in seiner Höhenerstreckung und/oder in seiner Breitenerstreckung wenigstens zweiteilig, bevorzugt mehrteilig ausgebildet ist.

8. Begehbarer Metallcontainer nach einem der vorangehenden Ansprüche, **dadurch gekennzeichnet, dass** an den Verbindungsstellen zwischen den Wandelementen (2-4) und/oder einem Wandelement (2-4) und dem Dachelement (5) eine Dicht- und/oder Korrosionsschutzschicht (10) angebracht ist, insbesondere eine Kleberschicht (10), insbesondere zwischen Trägern (7) und/oder zwischen Stützen (8) und/oder zwischen Trägern (7) und Stützen (8).

9. Begehbarer Metallcontainer nach einem der vorangehenden Ansprüche, **dadurch gekennzeichnet, dass** der Betonsockel (32) und/oder das Betonfundament (32) auf einer Beton-Bodenplatte (33) aufgesetzt ist, die insbesondere ein Flüssigkeits-Überlaufauffangbecken (37) aufweist.

10. Verfahren zur Herstellung eines begehbaren Metallcontainers (1), insbesondere zur Unterbringung eines Notstromaggregates, umfassend Wandelemente (2-4) und ein Dachelement (5), wobei der begehbare Metallcontainer als bodenfreie Haube hergestellt wird, , **dadurch gekennzeichnet, dass** an den Fußbereich wenigstens eines Wandelementes (2-4) des begehbaren Metallcontainers (1) Vergussmaterial wie Beton, insbesondere Quellbeton, angebracht wird, um einen Betonsockel (32) und/oder ein Betonfundament (32) auszubilden, insbesondere um den begehbaren Metallcontainer zu verankern, und dass Dichtmittel (34) zwischen den Wandelementen (2-4) und der Vergussmasse angeordnet werden, z.B. ein Fugenband oder dgl., insbesondere zur Abdichtung des begehbaren Metallcontainers (1) gegen Eindringen und/oder Auslaufen von Flüssigkeiten, wie z.B. Wasser und/oder Betriebsmittel.

11. Verfahren nach Anspruch 10, **dadurch gekennzeichnet, dass** der begehbare Metallcontainer (1) am Aufstellungsort zusammengebaut wird, indem die Container-Fertigteilelemente (2-5) zusammengesetzt und miteinander verbunden werden, insbesondere miteinander verklebt werden, wobei diese zumindest punktuell auf dem Betonsockel (32) und/oder dem Betonfundament (32) abgestützt werden und/oder zumindest punktuell an deren Fußbereichen der Betonsockel (32) und/oder das Betonfundament (32) angeordnet wird bzw. werden.

12. Verfahren nach Anspruch 10 oder 11, **dadurch gekennzeichnet, dass** die Wandelemente (2-4) und das Dachelement (5) als Container-Fertigteilelemente vorgefertigt werden..

13. Gebäude, umfassend einen begehbaren Metallcontainer (1), insbesondere zur Unterbringung eines Notstromaggregates, umfassend Wandelemente (2-4) und ein Dachelement (5), wobei der begehbare Metallcontainer als bodenfreie Haube ausgebildet ist, und einen Betonsockel (32) und/oder ein Betonfundament (32), wobei der Betonsockel und/oder das Betonfundament auf einer Beton-Bodenplatte (33) aufgesetzt ist, die insbesondere ein Flüssigkeits-Überlaufauffangbecken (37) aufweist, und dass der begehbare Metallcontainer (1) weiter umfasst ein Dichtmittel (34) zwischen dem Betonsockel (32) und/oder dem Betonfundament (32) und mindestens einem Wandelement (4), bevorzugt in der Form eines Fugenbandes.

## Claims

1. Accessible metal container (1), in particular for accommodation of an emergency power generator, comprising wall elements (2-4) and a roof element (5), wherein the accessible metal container (1) is in the form of a hood without a floor, **characterized in that** the accessible metal container (1) comprises a concrete base (32) and/or a concrete foundation (32), also comprising a sealing means (34) between the concrete base (32) and/or the concrete foundation (32) and at least one wall element (4), preferably in the form of a joint tape.

2. Accessible metal container according to Claim 1, **characterized in that** the at least one wall element (2-4) and/or the roof element (5) is fabricated in the form of a prefabricated container element, comprising a static basic structure of at least one sheet-metal panel (6) and joists (7), supports (8) and optionally one or more intermediate struts (9), which are statically and fixedly screwed to the sheet-metal panel (6) by means of screws (40), wherein the shank (41) of the screw (40) has a smaller diameter (44) between the thread (42) and the screw head (43) than in the portion in which the thread (42) is formed, with the result that the thread (42) engages only in those joists (7), supports (8) and the optionally one or more intermediate struts (9) to which the relevant metal panel (6) is screwed, with the result that the screws (40) exert a tightening torque on the two parts it is intended to connect, i.e. the sheet-metal panel (6) for the one part and the joist (7), or supports (8) or intermediate struts (9) for the other part, and thus fixedly press the two parts against one another.

3. Accessible metal container according to Claim 2, **characterized in that** the shank (41) of the screw (40) has a moulded-on portion (48) at the end opposite the screw head (43), in order to make it easier to apply the screw (40) to the hole (45).

4. Accessible metal container according to Claim 2 or 3, **characterized in that** a sealing and/or compression material (50), in particular a sealing tape and/or compression tape, for sealing leaks between the relevant components is placed between the sheet-metal panel (6) and the joists (7), the supports (8) and optionally the one or more intermediate struts (9).

5. Accessible metal container according to one of the preceding claims, **characterized in that** the at least one wall element (2-4) and/or the roof element (5) is fabricated in the form of a prefabricated container element, comprising a static basic structure of at least one sheet-metal panel (6) and joists (7), supports (8) and optionally one or more intermediate struts (9), which are statically and fixedly adhesively bonded to the sheet-metal panel (6), and/or an insulating means (20).

6. Accessible metal container according to one of the preceding claims, **characterized in that** the accessible metal container (1) is formed from wall elements (2-4), which are prefabricated in the form of prefabricated container elements (2-5), with a roof element (5), which is prefabricated in the form of a prefabricated container element.

7. Accessible metal container according to one of the preceding claims, **characterized in that** at least one of the wall elements (2-4) and/or the roof element (5) has an at least two-part, preferably multi-part form in its longitudinal extent and/or in its vertical extent and/or in its transverse extent.

8. Accessible metal container according to one of the preceding claims, **characterized in that** a sealing and/or anti-corrosion layer (10), in particular an adhesive layer (10), is applied to the joints between the wall elements (2-4) and/or a wall element (2-4) and the roof element (5), in particular between joists (7) and/or between supports (8) and/or between joists (7) and supports (8).

9. Accessible metal container according to one of the preceding claims, **characterized in that** the concrete base (32) and/or the concrete foundation (32) is placed on a concrete floor slab (33), which in particular has a liquid-overflow catch basin (37).

10. Method for producing an accessible metal container (1), in particular for accommodation of an emergency power generator, comprising wall elements (2-4) and a roof element (5), wherein the accessible metal container is in the form of a hood without a floor, **characterized in that** grouting material such as concrete, in particular expansive concrete, is applied to the base region of at least one wall element (2-4) of the accessible metal container (1), in order to form a concrete base (32) and/or a concrete foundation (32), in particular in order to anchor the accessible metal container, and **in that** sealing means (34), e.g. a joint tape or the like, in particular for sealing the accessible metal container (1) against the penetration and/or runoff of liquids, such as water and or operating fluid, are placed between the wall elements (2-4) and the grout.

11. Method according to Claim 10, **characterized in that** the accessible metal container (1) is assembled where it is to be installed, by putting the prefabricated container elements (2-5) together and connecting them to one another, in particular adhesively bonding them to one another, wherein they are supported at least at certain points on the concrete base (32) and/or the concrete foundation (32) and/or the concrete base (32) and/or the concrete foundation (32) is or are placed at least at certain points at their base regions.

12. Method according to Claim 10 or 11, **characterized in that** the wall elements (2-4) and the roof element (5) are prefabricated in the form of prefabricated container elements.

13. Building comprising an accessible metal container (1), in particular for accommodation of an emergency power generator, comprising wall elements (2-4) and a roof element (5), wherein the accessible metal container is in the form of a hood without a floor, and a concrete base (32) and/or a concrete foundation (32), wherein the concrete base and/or the concrete foundation is placed on a concrete floor slab (33), which in particular has a liquid-overflow catch basin (37), and wherein the accessible metal container (1) also comprises a sealing means (34) between the concrete base (32) and/or the concrete foundation (32) and at least one wall element (4), preferably in the form of a joint tape.

## Revendications

1. Conteneur métallique accessible (1), en particulier pour le logement d'un groupe électrogène de secours, comprenant des éléments formant parois (2-4) et un élément formant toit (5), le conteneur métallique accessible (1) étant conçu sous forme d'un capot sans fond, **caractérisé en ce que** le conteneur métallique accessible (1) comprend un socle en béton (32) et/ou une fondation en béton (32), comprenant en outre un moyen d'étanchéité (34) entre le socle en béton (32) et/ou la fondation en béton (32) et au moins un élément de paroi (4), de préférence sous la forme d'une bande de jointoiement.

2. Conteneur métallique accessible selon la revendication 1, **caractérisé en ce que** ledit au moins un élément formant paroi (2-4) et/ou l'élément formant toit (5) est fabriqué sous forme d'un élément préfabriqué de conteneur, comprenant une construction de base statique constituée d'au moins un panneau de tôle (6) et de poutres (7), des supports (8) et, optionnellement, une ou plusieurs entretoises intermédiaires (9), qui sont vissées de manière statiquement fixe avec le panneau de tôle (6) au moyen de vis (40), la tige (41) de la vis (40) présentant, entre le filetage (42) et la tête de vis (43), un diamètre (44) inférieur à celui de la section au niveau de laquelle le filetage (42) est formé, de sorte que le filetage (42) ne s'engage que dans les supports (7), les montants (8) et la ou les une ou plusieurs entretoises intermédiaires (9) optionnelles, avec lesquelles la plaque de tôle (6) concernée est vissée, de sorte que la vis (40) est apte à exercer un couple de serrage sur les deux pièces à assembler au moyen d'elle, la plaque de tôle (6) d'une part et les supports (7), respectivement les montants (8) ou les entretoises intermédiaires (9) d'autre part, et ainsi les presser fermement l'une contre l'autre.

3. Conteneur métallique accessible selon la revendication 2, **caractérisé en ce que** la tige (41) de la vis (40) présente, à l'extrémité opposée à la tête de vis (43), une partie pointue (48) afin de faciliter la mise en place de la vis (40) sur le trou (45).

4. Conteneur métallique accessible selon la revendication 2 ou la revendication 3, **caractérisé en ce qu'**un matériau d'étanchéité et/ou de compression (50), notamment une bande d'étanchéité et/ou de compression, est disposé entre la plaque de tôle (6) et les poutres (7), les montants (8) et, optionnellement, la ou les entretoises intermédiaires (9), pour une étanchéité à l'égard les fuites entre les éléments de construction concernés.

5. Conteneur métallique accessible selon l'une des revendications précédentes, **caractérisé en ce que** ledit au moins un élément formant paroi (2-4) et/ou l'élément formant toit (5) est fabriqué sous la forme d'un élément préfabriqué de conteneur, comprenant une construction de base statique constituée d'au moins une plaque de tôle (6) et de poutres (7), de montants (8) et, optionnellement, d'une ou plusieurs entretoises intermédiaires (9), qui sont collées statiquement de manière fixe à la plaque de tôle (6), et/ou une isolation (20) .

6. Conteneur métallique accessible selon l'une des revendications précédentes, **caractérisé en ce que** le conteneur métallique accessible (1) est constitué d'éléments formant paroi (2-4) préfabriqués sous forme d'éléments préfabriqués de conteneur (2-5), avec un élément formant toit (5) préfabriqué sous forme d'élément préfabriqué de conteneur.

7. Conteneur métallique accessible selon l'une des revendications précédentes, **caractérisé en ce qu'**au moins l'un des éléments formant parois (2-4) et/ou l'élément formant toit (5) est réalisé au moins en deux parties, de préférence en plusieurs parties, dans son extension longitudinale et/ou dans son extension en hauteur et/ou dans son extension en largeur.

8. Conteneur métallique accessible selon l'une des revendications précédentes, **caractérisé en ce qu'**une couche d'étanchéité et/ou de protection contre la corrosion (10) est appliquée aux points de liaison entre les éléments formant parois (2-4) et/ou un élément formant paroi (2-4) et l'élément formant toit (5), en particulier une couche de colle (10), en particulier entre des poutres (7) et/ou entre des montants (8) et/ou entre des poutres (7) et des montants (8).

9. Conteneur métallique accessible selon l'une des revendications précédentes, **caractérisé en ce que** le socle en béton (32) et/ou la fondation en béton (32) sont posés sur une dalle de fond en béton (33), qui présente notamment un bassin (37) de collecte des trop-pleins de liquide.

10. Procédé de fabrication d'un conteneur métallique accessible (1), en particulier pour loger un groupe électrogène de secours, comprenant des éléments formant parois (2-4) et un élément formant toit (5), le conteneur métallique accessible étant fabriqué sous la forme d'un capot sans fond, **caractérisé en ce qu'**un matériau de scellement tel que du béton est appliqué sur la zone de pied d'au moins un élément formant paroi (2-4) du conteneur métallique accessible (1), en particulier du béton gonflant, pour former un socle en béton (32) et/ou une fondation en béton (32), en particulier pour ancrer le conteneur métallique accessible, et **en ce que** des moyens d'étanchéité (34) sont disposés entre les éléments formant parois (2-4) et le matériau de scellement, par exemple une bande de jointoiement ou similaire, en particulier pour assurer l'étanchéité du conteneur métallique accessible (1) contre la pénétration et/ou l'écoulement de liquides, comme par exemple de l'eau et/ou des produits d'exploitation.

11. Procédé selon la revendication 10, **caractérisé en ce que** le conteneur métallique accessible (1) est assemblé sur le lieu d'installation, **en ce que** les éléments préfabriqués du conteneur (2-5) sont assemblés et reliés les uns aux autres, notamment collés les uns aux autres, ceux-ci étant soutenus au moins ponctuellement sur le socle en béton (32), et/ou la fondation en béton (32) et/ou le socle en béton (32) et/ou la fondation en béton (32) étant disposés au moins ponctuellement dans leurs zones de pied.

12. Procédé selon la revendication 10 ou la revendication 11, **caractérisé en ce que** les éléments formant parois (2-4) et l'élément formant toit (5) sont préfabriqués sous forme d'éléments préfabriqués de conteneur.

13. Bâtiment comprenant un conteneur métallique accessible (1), en particulier pour loger un groupe électrogène de secours, comprenant des éléments formant parois (2-4) et un élément formant toit (5), le conteneur métallique accessible étant conçu sous forme d'un capot sans fond, et un socle en béton (32) et/ou une fondation en béton (32), le socle en béton et/ou la fondation en béton étant posés sur une plaque de base en béton (33), qui présente en particulier un bassin (37) de collecte des trop-pleins de liquide, et le conteneur métallique accessible (1) comprenant en outre un moyen d'étanchéité (34) entre le socle en béton (32) et/ou la fondation en béton (32) et au moins un élément de paroi (4), de préférence sous la forme d'une bande de jointoiement.
